# EUROPÄISCHE PATENTSCHRIFT

(11) **EP 0 117 292 B1**
(45) Veröffentlichungstag und Bekanntmachung des Hinweises auf die Patenterteilung: **27.12.1990**
(21) Anmeldenummer: 83111638.9
(22) Anmeldetag: 22.11.1983
(51) Int. Cl.: H01B 17/32

(54) **Abdichtung zwischen Metallarmatur und Glasfaserstab bei Hochspannungs-Verbundisolatoren**
Packing between metal fitting and glass-fibre rod for high-voltage composite insulators
Garniture entre armature métallique et tige en fibres de verre pour isolateurs composites pour haute tension

(30) Priorität: 28.01.1983 DE 3302788
(43) Veröffentlichungstag der Anmeldung: 05.09.1984
(73) Patentinhaber: Hoechst CeramTec Aktiengesellschaft, 95100 Selb (DE)
(72) Erfinder: Kuhl, Martin, D-8672 Selb/Bayern (DE)
(74) Vertreter: Isenbruck, Günter, Dr.

(56) Entgegenhaltungen:
- EP-A- 0 021 902
- AT-B- 365 846
- DE-A- 2 743 684
- DE-A- 2 746 870
- GB-A- 1 126 411
- GB-A- 1 292 276
- GB-A- 2 089 141
- US-A- 2 879 323
- US-A- 3 898 372

## Beschreibung

Die Erfindung betrifft eine Abdichtung bei einem Hochspannungs-Verbundisolator aus einem glasfaserverstärkten Kunststoffstab mit einem umhüllenden Überzug und an den Enden des Stabes befindlichen Aufhängearmatur, wobei ein Teil der Aufhängearmatur den Überzug des Stabes umschließt und die Aufhängearmatur mit einem in radialer Richtung nach außen weisenden, umlaufenden Wulst ausgestaltet ist.

Bei derartigen Isolatoren gemäß der DE-PS 27 46 870 sind jedoch Schwierigkeiten aufgetreten, die darin bestehen, daß in Feuchtigkeit gelöste Chemikalien in das Innere des Isolatorstabes eindrangen und dort elektrische und mechanische Zerstörungen eingeleitet haben. Dies geschieht bevorzugt an Stellen, wo zwei verschiedene Werkstoffe aneinander grenzen wie z.B. an der Fläche zwischen glasfaserverstärktem Kunststoffstab und Aufhängearmatur aus Metall. Es ist deshalb schon versucht worden, diese kritischen Stellen abzudichten, indem der umhüllende Überzug des glasfaserverstärkten Stabes über die Aufhängearmatur gestülpt und so zur Abdichtung verwendet wurde. Ene solche Maßnahme geht aus der US-PS 3,898,372 hervor. Wie sich aber in der Praxis gezeigt hat, sind Abdichtungen dieser Art durchschlagsgefährdet, weil das elektrische Potential infolge der atmosphärisch verschmutzten Isolatoroberfläche zur anderen Armatur wandert.

Eine zweite Möglichkeit ist aus der EP-A1 21 902 bekanntgeworden, bei der der glasfaserverstärkte Stab mit seinem umhüllenden Überzug in eine Metallarmatur hineinragt, wobei die Armatur auf ihrem dem Isolator zugewandten Ende mit einem umlaufenden Wulst ausgestattet ist. Dieser Wulst hat die Aufgabe, Teillichtobögen am Isolator instabil zu halten, wodurch eine thermische Beschädigung des Isolierstabes vermieden wird. Es verbleibt jedoch ein Spalt zwischen der Armatur-Innenfläche und dem Überzug, in der die korrodativen Atmosphärilien eindringen können.

Solche Dichtungsmaßnahmen nach den genannten Vorschlägen haben den Nachteil, daß sie mit der Zeit unwirksam werden, weil bei den erheblichen Temperaturschwankungen im Freien bis zu über 100°C die Kunststoffe unter dem ausgeübten Druck ausweichen, um bei Nachlassen des Druckes nicht mehr ganz ihre ursprüngliche Form annehmen, wenn man, wie aus der DE-OS 31 45 896 hervorgeht, denjenigen Teil der Armatur der den Überzug einschlißt auf den Überzug radial aufzupressen versucht, um damit Luftdichtigkeit zu erreichen. Wenn man aber dafür nicht Sorge tragen kann, daß dieser Anpreßdruck sich nicht vermindert, treten nach entsprechender Anzahl von Temperaturzyklen Spalte, insbesondere zwischen Aufhängearmatur und Isolatorstab auf, auch wenn man die Spalte mit bekannten härtbaren Polymeren wie Epoxidharz oder Silikonkautschuk ausgießt.

Eine weitere Maßnahme, um eine Spaltbildung zu verhindern, geht aus der AT-PS 365 846 hervor, bei der der Zwischenraum zwischen Aufhängearmatur und Überzug mit einem synthetischen Fett oder Silikonfett ausgefüllt ist. Diese synthetischen Fette, insbesondere Silikonfett, sind aus organischen Kettenverbindungen aufgebaut. Ihre Tixotropie wird über mineralische oder organische Füllstoffe eingestellt, so zum Beispiel beim Silikonfett über sehr feinteilige Kieselsäure. Dabei neigen diese Fette aber im Laufe der Zeit dazu, daß die niederviskosen Anteile in dem benachbarten Werkstoff, so in den glasfaserverstärkten Stab hineinzudiffundieren. Zurück bleibt ein Füllstoffgerüst mit höherviskosen organischen Anteilen. Auch haben Versuche bei Temperaturen um 100°C und längerer Beanspruchsdauer gezeigt, daß diese synthetischen Fette innerlich feine Risse ausbilden. Dies kann man auch leicht nachprüfen, indem man den Isolator diversen Temperaturzyklen unterwirft und man dem Isolator in ein mit rotem Farbstoff gefärbtes Wasserbad legt und anschließend auf Farbstoffspuren im Inneren untersucht. Außerdem ist es schwierig, solche Fette in einen schmalen Spalt so einzubringen, daß tatsächlich alle Hohlräume exakt gefüllt sind, weil diese Fette hochviskos sein müssen, da sie auch bei erhöhter Temperatur und über längere Zeiträume nicht aus diesem Spalt herauslaufen dürfen.

Es ist deshalb Aufgae der Erfindung, ein Mittel zu finden, um den Spalt zwischen der Innenwand der Aufhängearmatur und dem glasfaserverstärkten Stab auf eine einfachere und sichere Art dauerhaft und temperaturbeständig gegen wässrige Medien abzudichten.

Gelöst wird diese Aufgabe durch die Merkmale des Anspruchs 1.

Da die Mono- oder Polymere aus zwei oder mehr miteinander reaktionsfähigen Komponenten bestehen, die jede für sich niedrigviskos sind, können sie nach ihrer Vermischung einfach in die zu füllenden Spalte gegossen werden, wobei auch kleinste Hohlräume ausgefüllt werden. Dabei ist es vorteilhaft, daß die zusammengemischten Komponenten vor deren chemische Reaktoin eine Viskosität von weniger als 100 000 m Pa.s aufweisen. Den Gießvorgang kann man noch mit Hilfe von Vakuum unterstützen. Nach der Vernetzung ist die optimale Konsistenz dann gegeben, wenn die Verbindung Penetrationswerte zwischen 1 und 500 mm/10 entsprechend nach DIN 51804 bei einem Hohlkonus 150 g aufweisen. Die nunmehr im Spalt ausgehärtete Verbindung dichtet in optimaler Weise ab und durch seine Klebrigkeit haftet sie praktisch an allen Festkörpern. Ferner tritt bei Temperaturänderung durch Ausdehnung oder Zusammenziehung des Volumens kein Verlust der Haftung an den Wänden des Spaltes ein. Eine Austrocknung, wie bei den synthetischen Fetten oder Silkonfett durch Eindiffundieren niedermolekularer Anteile in die angrenzenden Kunststoffüberzüge ist nicht mehr möglich.

Als besonders vorteilhaft hat sich die Verwendung eines Polymers auf der Basis von Polyorganodimethylsiloxan gemäß der EP 27 240 erwie-

## Revendications

polysiloxanes essentiellement linéaires avec des groupes vinyle liés à du SiC et de l'hydrogène lié à du Si, ainsi qu'un catalyseur favorisant la fixation de l'hydrogène lié à du Si sur des groupes vinyle, et que tous les organosiloxanes ou tous les organopolysiloxanes présents dans ces masses sont exempts de groupes hydroxyle ou alcoxy liés à du Si et contiennent en moyenne 2 à 1000 atomes de silicium par molécule, qu'au moins 99,5% du nombre des atomes d'hydrogène liés au Si et présents dans les organosiloxanes ou dans les organopolysiloxanes sont présents à raison d'un atome d'hydrogène lié au Si et d'un groupe vinyle lié au SiC par molécule ou avec 2 atomes d'hydrogène liés au Si par molécule, et au moins 99,5% du nombre des groupes vinyle liés au SiC dans les organosiloxanes ou les organopolysiloxanes sont présents à raison d'un hydrogène, lié au Si, d'un groupe vinyle lié au SiC par molécule ou à raison de 2 groupes vinyle liés au Sic par moléculé.

2. Dispositif d'étanchéite selon la revendication 1, caractérisé en ce que la masse d'étanchéite . possède une valeur de pénétration comprise entre 1 et 500 [mm/10] conformément à DIN 51804, pour un cône creux de 150 g.

3. Dispositif d'étanchéite selon la revendication 1, caractérisé en ce que l'élément de suspension (4) possède un rebord circonférentiel (5), qui est dirigé vers l'extérieur dans la direction radiale et sert à déstabiliser des arcs électriques partiels.

4. Dispositif d'étanchéite selon la revendication 1, caractérisé en ce que sur la paroi intérieure de l'élément de suspension (4) est présent un renfoncement circonférentiel (7) en forme de gorge anulaire qui est également rempli par la masse d'étanchéité.

## Claims

1. A seal in a high-voltage composite insulator comprising a glass-fiber reinforced plastic rod (1), which has a coating (2) partially enveloping it, and suspension fittings (4) located at the end of the rod (1), the suspension fitting (4) also enclosing the coating (2) of the rod (1) at the point of entry of the rod (1) into the suspension fitting (4), wherein the gap (6) formed at that point is filled by a non- flowable sealing compound which can be obtained by mixing organosiloxanes or essentially linear organopolysiloxanes having SiC-bound vinyl groups and Si-bound hydrogen and also a catalyst which promotes the attachment of Si-bound hydrogen to vinyl groups, all the organosiloxanes or organopolysiloxanes in said compounds being free of Si-bound hydroxyl or alkoxy groups and containing on average 2 to 1000 silicon atoms per molecule, at least 99.5% of the number of Si-bound hydrogen atoms in organosiloxanes or organopolysiloxanes which have one Si-bound hydrogen atom and one Si-bound vinyl group per molecule or which have 2 Si-bound hydrogen atoms per molecule being present and at least 99.5% of the number of SiC-bound vinyl groups in organosiloxanes or organopolysiloxanes which have one Si-bound hydrogen of an SiC-bound vinyl group per molecule or which have 2 SiC-bound vinyl groups per molecule being present.

2. The seal as claimed in claim 1, wherein the sealing compound has a penetration value of between 1 and 500 [mm/10] in accordance with DIN 51,804 with a hollow cone of 150 g.

3. The seal as claimed in claim 1, wherein the suspension fitting (4) is provided with a circumferential bulge (5) directed radially outwards to destabilize partial arcs.

4. The seal as claimed in claim 1, wherein a circumferential ring-groove-type recess (7) which is also filled with the sealing compound is present on the inside wall of the suspension fitting (4).
